# EUROPÄISCHE PATENTSCHRIFT

(11) **EP 0 119 220 B1**
(45) Veröffentlichungstag und Bekanntmachung des Hinweises auf die Patenterteilung: **12.11.1986**
(21) Anmeldenummer: 83902803.2
(22) Anmeldetag: 26.08.1983
(51) Int. Cl.: B24C 5/00

(54) **TRANSPORTABLE STRAHLGUTSCHLEUDER**
TRANSPORTABLE CENTRIFUGE FOR PROJECTION MATERIALS
CENTRIFUGEUSE TRANSPORTABLE DE MATERIAUX DE PROJECTION

(30) Priorität: 26.08.1982 DE 3231787
(43) Veröffentlichungstag der Anmeldung: 26.09.1984
(73) Patentinhaber: BKW HANDELS- UND VERTRIEBSGESELLSCHAFT, D-6940 Weinheim (DE)
(72) Erfinder: KIRSTEN, Walter, D-6940 Weinheim (DE)
(74) Vertreter: Weiss, Ursula, Dr.
(86) Internationale Anmeldenummer: DE8300148
(87) Internationale Veröffentlichungsnummer: WO8400917

## Beschreibung

Die Erfindung betrifft eine transportable Strahlgutschleuder mit einem über Rollen laufenden, endlosen Spezialriemen und einer auf ihrer Außenfläche mit einer Profilierten Bandage versehene- drehbaren Scheibe, wobei der Spezialriemen die Bandage teilweise umschlingt und das Strahlgut zwischen den Außenflächen der Bandage und des Spezialriemens beschleunigbar ist.

Aus der DE-B 1 073 345 ist eine Vorrichtung zur Erzeugung eines Strahles von körnigem Gut bekannt, bei der sich ein Band um den teilweisen Umfang der rotierenden Scheibe bewegt. Der Nachteil dieser Vorrichtung ist, daß keine kontinuierliche Schwenkbewegung möglich ist, weil der Strahlmittelzulauf gesondert von Hand aus nachgestellt werden muß, damit das Strahlgut von dem Band und der Scheibe erfaßt wird. Diese Ausführung bewirkt, daß bei ungleichmäßiger Zuteilung von Strahlgut das Band wegen Fehlens einer präzisen Zwangsführung abläuft und keine Mitnahme weiteren Strahlengutes gewährleistet und somit funktionsfähig ist. Diese Ausführung ist ortsfest ausgelegt.

Die der Erfindung zugrundeliegende Aufgabe besteht darin, eine Vorrichtung der eingangs genannten Art vorzuschlagen, bei der eine sichere Zwangsführung des Spezialriemens gewährleistet ist, so daß der Spezialriemen während des Betriebes der Strahlgutschleuder nicht von den Rollen gleitet. Ferner soll eine möglichst gezielte Abschleuderung des Strahlgutes durchführbar sein, ohne daß der Spezialriemen seitlich abgleiten kann. Das Nachspannen des Spezialriemens soll auf einfache Weise möglich.

Diese Aufgabe wird erfindungsgemäß dadurch gelöst, daß die Außenfläche der Bandage Umfangsrillen aufweist und daß die Innenfläche des Spezialriemens mit einer parallel zur Umfangsrichtung verlaufenden Profilierung versehen ist, in die die Außenfläche der den Spezialriemen führenden Rollen mit einem entsprechenden Profil eingreift.

Sofern die Bandage mit der Scheibe rotiert, wird der die Bandage teilweise umschlingende Spezialriemen von der Bandage kraftschlüssig mitgenommen, wobei das Strahlgut zwischen den Rillen der Bandage und dem Spezialriemen liegt. Durch die Drehung der Bandage mit Scheibe wird das zugeführte Strahlgut erfaßt, beschleunigt und dann tangential abgeschleudert. Der Spezialriemen wird auf seiner Innenfläche über die ineinandergreifenden Profilierungen dieser Innenfläche und der Außenfläche der Rollen zwangsgeführt, wobei der Spezialriemen nicht seitlich von den Rollen gleiten kann. Hierdurch ist gewährleistet, daß auch bei ungleichmäßiger Zuführung des Strahlgutes der Spezialriemen sicher in seiner Position verbleibt. Das Strahlgut wird zwischen den Umfangsrillen der Bandage und der Außenfläche des Spezialriemens beschleunigt. Diese Betriebsweise ähnelt einem Riemenantrieb nur unter anderen Bedingungen.

Besonders bevorzugte Ausführungsformen der erfindungsgemäßen Vorrichtung sind in den Unteransprüchen dargestellt.

Die Erfindung wird anhand der beigefügten Zeichnung näher erläutert. Es zeigen :
Figur 1 eine Seitenansicht der erfindungsgemäßen Strahlgutschleuder im Schnitt :
Figur 2 den Schnitt A-B gemäß Figur 1 und
Figur 3 eine Seitenansicht der erfindungsgemäßen transportablen Strahlgutschleuder im Schnitt mit Exzenterscheibe und Schubstange.

Gemäß Figuren 1 und 2 wird die Scheibe 2 mit Bandage 3 durch den Elektro-Flanschmotor 1 angetrieben. Die Scheibe 2 ist auf iherer Außenfläche mit der Bandage 3 versehen. Diese Bandage 3 ist mit Förderrillen ausgebildet, welche jeweils mit einem Bund an einer Seite die Oberfläche der Scheibe überlappen und sie ist über Bohrungen mit einer Befestigungsschraube 4 an der Scheibe 2 befestigt. Das Schleudergehäuse 5 dient als Schutz und zur Anbringung weiterer Teile. Der Strahlgutbehälter 6 ist mit dem Gehäuse 5 durch die Laschenverbindung 19 fest verbunden. Das Strahlgut 7 kann nach dem Öffnen des Absperrschiebers 8 mit dem Bedienungshebel 9 (auf/zu) in den beweglichen Schlauch 10 gleiten. Der Schlauch 10 ist insbesondere als Gummischlauch ausgebildet und führt das Strahlgut 7 zu dem Strahlgutzuführungsrohr 11, das auf der Ringscheibe 12 befestigt ist.

Die Ringscheibe 12 ist quergeteilt, dient mit dem Gewindespannbolzen 16 zum Nachspannen des Spezialriemens 15 und trägt das Strahigutzuführungsrohr 11, die beiden Rollen 14 und 26, den Gewindespannbolzen 16 mit Rechts- und Linksgewinde, die beiden Gewindestoppen 17 und den Schwenkhebel 18 und die Schubstange 25. Die Ringscheibenführung 13 ist als Laschenführung ausgebildet. Der endlose Riemen 15 läuft über die beiden Rollen 14 und 26. Die. Rollen 14 und 26 weisen auf ihrer Außenfläche das Profil 29 auf, das in die Profilierung 28 auf der Innenfläche des Spezialriemens 15 eingreift. Diese als Umfangsrillen ausgebildeten Profilierungen verhindern das Abgleiten des Spezialriemens 15 von den Rollen 14 und 26. In dem dargestellten Ausführungsbeispiel verlaufen die Profilierungen 28 und 29 über die gesamte Breite des Spezialriemens 15 bzw. der Rollen 14 und 26. Sie greifen verzahnt ineinander. Ferner ist die Bandage 3 mit Umfangsrillen 27 versehen, die im Querschnitt halbkreisförmig sind. Das Strahlgut 7 befindet sich in diesen Umfangsrillen 27 der Bandage 3 und dem Spezialriemen 15. Der entstehende Strahl 21 trifft das zu strahlende Objekt 20. Der Griff 22 ist an dem Gehäuse 5 befestigt.

Dreht sich die Scheibe 2 mit der Bandage 3 in der in Figur 1 angegebenen Pfeilrichtung, so wird das zwischen der Bandage 3 und dem Spezialriemen 15 über das Strahlgutzuführungsrohr 11 eingeführte Strahlgut 7 erfaßt und auf die erforderliche Geschwindigkeit gebracht, so daß es als Strahl 21 auf das zu bearbeitende Objekt 20 trifft. Mit dem Schwenkhebel 18 kann durch Verstellen der Ringscheibe 12 eine Änderung der austretenden Strahlrichtung bewirkt werden. Durch Drehen des Gewindespannbolzens 16 wird über die Rollen 14 und 26 eine Veränderung der Spannung des Spezialriemens 15 ermöglicht.

Anstelle dieses Schwenkhebels 18 wird in der gemäß Figur 3 dargestellten Ausführungsform die Ringscheibe 12 über eine Exzenterscheibe 24 mit Motor in Schwenkbewegungen gebracht. Die Schubstange 25 stellt die Verbindung zwischen der Exzenterscheibe 24 und der Ringscheibe 12 her. In dieser Ausführungsform weist die Strahlgutschleuder eine kontinuierlich arbeitende und schwenkende Ringscheibe 12 auf. Wird diese Vorrichtung mit der Exzenterscheibe 24 betrieben, so erhält man im Gegensatz zu dem Strahl 21 die größere und langgezogene Strahlfläche 23. Diese Zusatzeinrichtung hat sehr große Vorteile, weil man die Strahlflächenlänge der Werkstückfläche anpassen kann. Es geht kein Strahlgut ins Leere, die Flächen werden intensiver getroffen und sie werden in einer kürzeren Zeit bestrahlt. Eine manuelle Bedienung des Schwenkhebels 18 gemäß Figur 1 ist durch die Bedienungsperson nicht auf derartig gleichmäßige Weise möglich, so daß ein unsauberes Strahlbild entsteht.

Bei jeder der dargestellten Ausführungsformen läuft der Spezialriemen 15 mit Umfangsrillen in den beiden gerillten Spannrollen 14 und 26 und verhindert somit ein Ablaufen von der Bandage 3 bei ungleichmäßiger Zuführung von Strahlgut. Gemäß Figur 2 führt die Bandage 3 den Spezialriemen 15 seitlich durch Bordränder, so daß auch hierdurch ein Ablaufen von der Bandage 3 verhindert wird. Durch die Vorspannung des Spezialriemens 15 wird dieser gegen die Bandage 3 gepreßt, wirkt kraftschlüssig und schließt dadurch das Strahlgut 7 in den tiefen Rillen 27 der Bandage 3 ein und bewirkt somit eine Beschleunigung durch die Bandage 3 und den Spezialriemen 15, was einem Riementrieb ähnelt. Das Spannen des Spezialriemens 15 und das Verstellen der geteilten Ringscheibe 12 wird durch den Gewindespannbolzen 16 mit Rechts- und Linksgewinde bewirkt.

Eine Vorrichtung nach der in den Zeichnungen dargestellten Ausführungsform hat sich in Probeläufen gut bewährt.

Es sind folgende Vorteile erreichbar :
1. Mit dieser Vorrichtung können alle vorkommenden Strahlmittel verwendet werden, weil keine Stöße und Schläge auftreten.
2. Hoher Strahlgutdurchsatz bei kleineren Motorleistu ngen, weil keine Luft wie bei Schleuderrädern mitbefördert werden muß.
3. Die Strahllage läßt sich leicht und präzise dem zu bestrahlenden Objekt anpassen.
4. Diese Vorrichtung läuft ohne Unwucht, dadurch geräuscharm.
5. Die Spezialriemen lassen Abwurfgeschwindigkeiten bis 80 m/s zu.
6. Diese Vorrichtung benötigt keine Vorbeschleunigung, weil bei voller Drehzahl eine
schlagfreie und kontinuierlich fließende Zuführung erfolgt.
7. Bei eventuell ortsfesten Anlagen kann der Bedienungsmann mit Schutzhandschuhen unter dem Strahl arbeiten, weil kein Schaufelbruch den Arbeiter gefährden kann.

## Patentansprüche

1. Transportable Strahlgutschleuder mit einem über Rollen (14, 26) laufenden, endlosen Spezialriemen (15) und einer auf ihrer Außenfläche mit einer Profilierten Bandage (3) versehenen drehbaren Scheibe (2). wobei der Spezialriemen (15) die Bandage (3) teilweise umschlingt und das Strahlgut (7) zwischen den Außenflächen der Bandage (3) und des Spezialriemens (15) beschleunigbar ist, dadurch gekennzeichnet, daß die Außenfläche der Bandage (3) Umfangsrillen (27) aufweist und daß die Innenfläche des Spezialriemens (15) mit einer parallel zu seiner Umfangsrichtung verlaufenden Profilierung (28) versehen ist, in die die Aussenflächeh der den Spezialriemen (15) führenden Rollen (14, 26) mit einem entsprechenden Profil (29) eingreifen.

2. Transportable Strahlgutschleuder nach Anspruch 1, dadurch gekennzeichnet, daß die Umfangsrillen (27) der Bandage (3) im Querschnitt halbkreisförmig sind.

3. Transportable Strahlgutschleuder nach Anspruch 1 oder 2, dadurch gekennzeichnet, daß die Bandage (3) mit Schrauben (4) an einer Seite an der Scheibe (2) befestigt ist.

4. Transportable Strahlgutschleuder nach Anspruch 1, 2 oder 3, dadurch gekennzeichnet, daß die Profilierung (28) des Spezialriemens (15) als Umfangsrillen ausgebildet ist, in die das entsprechend mit Umfangsrillen ausgebildete Profil (29) der Rollen (14, 26) eingreift.

5. Transportable Strahlgutschleuder nach mindestens einem der vorherigen Ansprüche, dadurch gekennzeichnet, daß die Profilierung (28) des Spezialriemens (15) und das Profil (29) der Rollen (14, 26) über die gesamte Breite des Spezialriemens (15) und der Rollen (14, 26) verlaufen und im Querschnitt verzahnt ineinandergreifen.

6. Transportable Strahlgutschleuder nach mindestens einem der vorherigen Ansprüche, dadurch gekennzeichnet, daß die Rollen (14, 26) achs-parallel zur Bandage (3) auf einer geteilten Ringscheibe (12) angeordnet sind, die mittels Gewindespannbolzen (16) verstellbar ist.

7. Transportable Strahlgutschleuder nach mindestens einem der vorherigen Ansprüche, dadurch gekennzeichnet, daß auf der Ringscheibe (12) ein Strahlgutzuführungsrohr (11). Gewindestoppen (17) und ein Schwenkhebel (18) befestigt sind.

8. Transportable Strahlgutschleuder nach mindestens einem der vorherigen Ansprüche, dadurch gekennzeichnet, daß die Ringscheibe (12) mittels einer Schubstange (25) mit einer Exzenterscheibe (24) mit Motor verbunden ist.

## Claims

1. A transportable centrifugal jet blasting apparatus comprising an endless special belt (15) which passes around rollers (14, 26), and a rotatable disc (2) which is provided on its outside surface with a profiled band (3), wherein the special belt (15) passes partially around the band (3) and the jet blasting material (7) can be accelerated between the outside surfaces of the band (3) and the special belt (15), characterised in that the outside surface of the band (3) has peripheral grooves (27) and that the inside surface of the special belt (15) is provided with a profiling (28) which extends parallel to its peripheral direction and into which the outside surfaces of the rollers (14, 26) guiding the special belt (15) engage with a corresponding profile (29).

2. A transportable centrifugal jet blasting apparatus according to claim 1 characterised in that the peripheral grooves (27) of the band (3) are semicircular in cross-section.

3. A transportable centrifugal jet blasting apparatus according to claim 1 or claim 2 characterised in that the band (3) is secured to the disc (2) with screws (4) at one side.

4. A transportable centrifugal jet blasting apparatus according to claim 1, claim 2 or claim 3 characterised in that the profiling (28) of the special belt (15) is in the form of peripheral grooves into which engages the profile (29) of the rollers (14, 26), which is correspondingly formed with peripheral grooves.

5. A transportable centrifugal jet blasting apparatus according to at least one of the preceding claims characterised in that the profiling (28) of the special belt (15) and the profile (29) of the rollers (14, 26) extend over the entire width of the special belt (15) and the rollers (14, 26) and interengage with tooth configurations in cross-section.

6. A transportable centrifugal jet blasting apparatus according to at least one of the preceding claims characterised in that the rollers (14, 26) are arranged in parallel-axis relationship with the band (3) on a split annular disc member (12) which is adjustable by means of screwthreaded clamping bolts (16).

7. A transportable centrifugal jet blasting apparatus according to at least one of the preceding claims characterised in that a jet blasting material feed pipe (11), screwthreaded stops (17) and a pivotal lever (18) are fixed on the annular disc member (12).

8. A transportable centrifugal jet blasting apparatus according to at least one of the preceding claims characterised in that the annular disc member (12) is connected by means of a pushrod (25) to an eccentric disc (24) with motor.

## Revendications

1. Centrifugeuse transportable pour matériaux à projeter, comportant une courroie spéciale sans fin (15) passant sur des galets (14, 26), ainsi qu'un disque rotatif (2) pourvu sur sa face externe d'un bandage profilé (3), la courroie spéciale (15) ceinturant partiellement le bandage (3), et le matériau à projeter (7) pouvant être soumis à une accélération entre les faces externes du bandage (3) et de la courroie spéciale (15), caractérisée par le fait que la face externe du bandage (3) présente des striures circonférentielles (27) ; et par le fait que la face interne de la courroie spéciale (15) est dotée d'un profil (28) qui s'étend parallèlement à sa direction périphérique, et dans lequel les faces externes des galets (14, 26) guidant la courroie spéciale (15) pénètrent par un profil correspondant (29).

2. Centrifugeuse transportable pour matériaux à projeter selon la revendication 1, caractérisée par le fait que les striures circonférentielles (27) du bandage (3) sont de section semi-circulaire.

3. Centrifugeuse transportable pour matériaux à projeter selon la revendication 1 ou 2, caractérisée par le fait que le bandage (3) est fixé par des vis (4) d'un côté sur le disque (2).

4. Centrifugeuse transportable pour matériaux à projeter selon la revendication 1, 2 ou 3, caractérisée par le fait que le profil (28) de la courroie spéciale (15) est réalisé sous la forme de striures circonférentielles dans lesquelles s'engage le profil (29) des galets (14, 26), réalisé d'une manière correspondante avec des striures circonférentielles.

5. Centrifugeuse transportable pour matériaux à projeter selon au moins l'une des revendications précédentes, caractérisée par le fait que le profil (28) de la courroie spéciale (15) et le profil (29) des galets (14, 26) s'étendent sur toute la largeur de ladite courroie spéciale (15) et desdits galets (14, 26), et engrènent l'un dans l'autre par une section dentée.

6. Centrifugeuse transportable pour matériaux à projeter selon au moins l'une des revendications précédentes, caractérisée par le fait que les galets (14, 26) sont disposés parallèlement à l'axe du bandage (3), sur un disque annulaire scindé (12) pouvant être ajusté au moyen de boulons de serrage (16).

7. Centrifugeuse transportable pour matériaux à projeter selon au moins l'une des revendications précédentes, caractérisée par le fait qu'un tube (11) de délivrance des matériaux à projeter, des arrêts filetés (17) et un levier pivotant (18) sont fixés sur le disque annulaire (12).

8. Centrifugeuse transportable pour matériaux à projeter selon au moins l'une des revendications précédentes, caractérisée par le fait que le disque annulaire (12) est relié, au moyen d'une biellette (25), à un disque à excentrique (24) muni d'un moteur.
